# EUROPÄISCHE PATENTSCHRIFT

(11) **EP 4 061 192 B1**
(45) Veröffentlichungstag und Bekanntmachung des Hinweises auf die Patenterteilung: **14.05.2025**
(21) Anmeldenummer: 20804221.8
(22) Anmeldetag: 09.11.2020
(51) Int. Cl.: A47L 9/14, A47L 9/16, A47L 9/28, A47L 5/24

(54) **AKKUSAUGERVORRICHTUNG, AKKUSAUGER UND SAUGERSYSTEM**
BATTERY VACUUM DEVICE, BATTERY VACUUM COLLECTOR AND VACUUM COLLECTOR SYSTEM
DISPOSITIF SOUS VIDE À BATTERIE, COLLECTEUR SOUS VIDE À BATTERIE ET SYSTÈME DE COLLECTEUR SOUS VIDE

(30) Priorität: 20.11.2019 DE 102019217867
(43) Veröffentlichungstag der Anmeldung: 28.09.2022
(73) Patentinhaber: Robert Bosch GmbH, 70442 Stuttgart (DE)
(72) Erfinder: ESENWEIN, Florian, 70771 Leinfelden-Echterdingen (DE); SPERL, Michael, 70188 Stuttgart (DE)
(86) Internationale Anmeldenummer: PCT/EP2020/081452
(87) Internationale Veröffentlichungsnummer: WO 2021/099155

(56) Entgegenhaltungen:
- EP-A2- 2 201 877
- WO-A1-03/075731
- DE-A1- 102005 053 632
- DE-A1- 102016 118 806

## Beschreibung

### Stand der Technik

Aus der GAS 18V Serie der Firma Robert Bosch Power Tools GmbH ist bereits eine Akkusaugervorrichtung mit einer Staubabscheidereinheit und mit einer Montagevorrichtung zur Halterung zumindest eines Auffangbehälters für in der Staubabscheidereinheit abgetrenntes Sauggut an der Staubabscheidereinheit vorgeschlagen worden. Der Auffangbehälter ist in diesem Fall eine starre an der Staubabscheidereinheit lösbar befestigbare Plastikschale, welche für diese Aufgabe speziell ausgebildet und angefertigt ist.

Ein handgeführtes Sauggerät zum Aufsaugen von Sauggut mittels eines Saugluftstromes wird in der DE 10 2005 053632 A1 gezeigt.

### Offenbarung der Erfindung

Die Erfindung geht aus von einer Akkusaugervorrichtung mit einer Staubabscheidereinheit gemäß Anspruch 1.

Es wird vorgeschlagen, dass die Montagevorrichtung zu einer Halterung einer Vielzahl von unterschiedlichen flexiblen Auffangbehältern ausgebildet ist. Durch die erfindungsgemäße Ausgestaltung der Akkusaugervorrichtung kann vorteilhaft ein hoher Bedienkomfort erreicht werden. Einerseits kann ein flexibler Auffangbehälter vorteilhaft einfach ausgetauscht und/oder gewechselt und nach einem Befüllen einfach entsorgt werden. Vorteilhaft kann bei einer Verwendung eines entsorgbaren flexiblen Auffangbehälters im Gegensatz zu einem starren Auffangbehälter, welcher entleert und wieder montiert wird, verhindert werden, dass bereits erfasstes Sauggut bei der Entleerung oder bei der Demontage des starren Auffangbehälters wieder aufgewirbelt wird. Vorteilhaft kann zudem durch die erfindungsgemäße Montagevorrichtung ein Zur-Neige-Gehen von Auffangbehältern möglichst vermieden werden, insbesondere indem eine Vielzahl von verschiedenen, vorzugsweise unterschiedlich großen und/oder unterschiedlich geformten flexiblen Auffangbehältern an der Montagevorrichtung montiert werden kann. Beispielsweise kann vorteilhaft nach einem Zur-Neige-Gehen speziell vorgesehener Auffangbehälter eine handelsübliche Tüte, insbesondere Plastiktüte, beispielsweise eine handelsübliche Mülltüte, eine handelsübliche Einkaufstüte oder dergleichen als Auffangbehälter verwendet werden. Vorteilhaft ist ein Bediener nicht auf spezielle, beispielsweise herstellerspezifische, Auffangbehälter angewiesen. Dadurch kann vorteilhaft eine hohe Flexibilität erreicht werden. Außerdem können vorteilhaft Betriebskosten reduziert werden, insbesondere indem teure, speziell angefertigte Auffangbehälter überflüssig gemacht werden.

Unter einer "Akkusaugervorrichtung" soll insbesondere zumindest ein Teil, insbesondere eine Unterbaugruppe, eines strombetriebenen Reinigungsgeräts mit einem einen Unterdruck erzeugenden Gebläse, vorzugsweise eines Schmutz- und/oder Abfallteilchensauggeräts, bevorzugt eines Staubsaugers, verstanden werden, wobei der Betriebsstrom vorzugsweise von einem Akkumulator bereitgestellt wird und wobei insbesondere zusätzlich auch Zubehöreinheiten für das Reinigungsgerät umfasst sind. Insbesondere kann die Akkusaugervorrichtung auch das gesamte Reinigungsgerät, insbesondere den gesamten Staubsauger, umfassen. Insbesondere umfasst die Akkusaugervorrichtung einen Akkumulator, welcher vorzugsweise als ein 18 V-Akkumulator ausgebildet ist. Unter einer "Staubabscheidereinheit" soll insbesondere eine Einheit verstanden werden, welche dazu vorgesehen ist, Teilchen, insbesondere Sauggut, welches beispielsweise Staub, Späne oder andere Schmutz- und/oder Abfallteilchen sein kann, von einem, insbesondere durch das Gebläse erzeugten, Gasstrom abzutrennen. Vorzugsweise umfasst die Staubabscheidereinheit dazu einen Massenkraftabscheider, insbesondere einen Fliehkraftabscheider, wie beispielsweise einen Zyklon oder einen Multizyklon. Unter einem "groben" Sauggut soll insbesondere eine Gesamtheit an Teilchen verstanden werden, welche unter einem Schwerkrafteinfluss selbstständig, insbesondere mit einer Sinkgeschwindigkeit von wenigstens 0,1 m/s, vorzugsweise wenigstens 0,3 m/s, sedimentieren. Vorzugsweise weist grobes Sauggut einen Durchmesser, insbesondere einen aerodynamischen Durchmesser, von wenigstens 100 µm, vorzugsweise von wenigstens 0,5 mm bevorzugt von wenigstens 1 mm und besonders bevorzugt von wenigstens 2 mm auf. Ein "flexibler Auffangbehälter" ist insbesondere als ein, vorzugsweise gasdichter, Sack oder eine Tüte, vorzugsweise Foliensack oder Folientüte, bevorzugt Plastiksack oder Plastiktüte, ausgebildet. Insbesondere kann die Vielzahl von unterschiedlichen flexiblen Auffangbehältern Plastiktüten, handelsübliche Mülltüten, Verpackungstüten, handelsübliche Einkaufstüten, Endlosschläuche oder dergleichen umfassen. Insbesondere kann die Vielzahl von unterschiedlichen flexiblen Auffangbehältern Foliensäcke und/oder Folientüten mit unterschiedlichen Größen, unterschiedlichen Materialien, unterschiedlichen Öffnungsformen oder unterschiedlichen Flexibilitäten umfassen. Insbesondere sind die flexiblen Auffangbehälter biegeschlaff und/oder einfach plastisch und/oder elastisch verformbar. Die Montagevorrichtung ist insbesondere dazu vorgesehen, eine verliersichere, auszugssichere und/oder lösbare Befestigung der unterschiedlichen flexiblen Auffangbehälter zu gewährleisten. Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Insbesondere umfasst die Montagevorrichtung zur Halterung der Auffangbehälter ein oder mehrere Befestigungselement/e wie beispielsweise eine oder mehrere Klammer/n, einen oder mehrere Haken, ein oder mehrere Zug- und/oder Bindelement/e, wie Schnüre und/oder mehrere gegenpolig anordenbare Permanentmagnete.

Ferner wird vorgeschlagen, dass die Montagevorrichtung ein Auffangbehältermagazin für einen als Endlosschlauch ausgebildeten Auffangbehälter oder für eine Endlosschlauchpatrone aufweist. Dadurch kann vorteilhaft eine hohe Bedienerfreundlichkeit, insbesondere ein besonders hoher Bedienkomfort, erreicht werden. Insbesondere kann vorteilhaft ein Endlosschlauch als Auffangbehälter verwendet werden. Dadurch kann vorteilhaft ein Auffangbehältervolumen an eine vorgesehene Sauggutmenge angepasst werden. Zudem kann vorteilhaft eine Anzahl an Wechsel- und/oder Austauschvorgängen, bei denen ein Auffangbehälter an der Staubabscheidereinheit montiert oder von der Staubabscheidereinheit demontiert werden muss, gering gehalten werden. Zudem kann vorteilhaft ein häufiges Zur-Neige-Gehen von Auffangbehältern verhindert werden. Vorteilhaft können Kosten für Verbrauchsteile, insbesondere für Auffangbehälter, gering gehalten werden. Insbesondere ist das Auffangbehältermagazin und/oder die Endlosschlauchpatrone dazu vorgesehen, einen oder mehrere Endlosschläuche zu bevorraten. Es ist denkbar, dass Endlosschläuche bei einem Nachfüllvorgang direkt in das Auffangbehältermagazin eingebracht werden und/oder dass bei dem Nachfüllvorgang vorgefertigte Endlosschlauchpatronen in das Auffangbehältermagazin eingebracht werden. Insbesondere beinhaltet eine Endlosschlauchpatrone einen oder mehrere Endlosschläuche, welche/r in einem Gehäuse zusammengefaltet und/oder zusammengerollt ist/sind. Insbesondere sind die Endlosschläuche aus dem Auffangbehältermagazin und/oder aus der Endlosschlauchpatrone mittels einer Zugkraft herausziehbar. Insbesondere ist der Endlosschlauch als ein endloser Folienschlauch, insbesondere Plastikfolienschlauch, ausgebildet. Insbesondere ist der Endlosschlauch transparent. Bei einer Verwendung eines Endlosschlauchs als Auffangbehälter kann vorteilhaft ein Auffangvolumen des Auffangbehälters flexibel an eine anfallende Menge an Sauggut angepasst und vorzugsweise sogar nachjustiert werden. Falls sich beispielsweise eine zu Beginn gewählte Größe eines Auffangvolumens als zu klein herausstellt, kann einfach ein zusätzlicher Endlosschlauchabschnitt aus dem Auffangbehältermagazin oder aus der Endlosschlauchpatrone ausgezogen werden. Eine Abdichtung des Endlosschlauchs an einem der Montagevorrichtung abgewandten Ende des Endlosschlauchs erfolgt durch ein einfaches Zuknoten des offenen Endes des Endlosschlauchs. Einzelne Auffangvolumen von unterschiedlichen Saugvorgängen können insbesondere durch ein Verdrillen des Endlosschlauchs nach einer Beendigung des jeweiligen Saugvorgangs oder durch ein Abbinden des Endlosschlauchs nach einer Beendigung des jeweiligen Saugvorgangs voneinander getrennt werden. Dadurch kann vorteilhaft verhindert werden, dass bereits in dem Auffangbehälter gesammeltes und/oder bereits in dem Auffangbehälter verdichtetes Sauggut bei einem folgenden Saugvorgang erneut aufgewirbelt und/oder gelockert wird.

Außerdem wird vorgeschlagen, dass die Montagevorrichtung eine Dichteinheit zu einer Abdichtung, insbesondere einer gasdichten Abdichtung, einer Verbindung des Auffangbehälters mit der Staubabscheidereinheit aufweist. Dadurch kann vorteilhaft ein effektiver Betrieb der Staubabscheidereinheit, insbesondere des Zyklons der Staubabscheidereinheit, gewährleistet werden. Außerdem kann vorteilhaft sichergestellt werden, dass kein bereits eingesaugtes Sauggut die Ackusaugervorrichtung oder den Auffangbehälter wieder verlässt. Insbesondere umfasst die Dichteinheit einen oder mehrere, vorzugsweise flexibel spannbare/n, O-Ring/e, und/oder eine oder mehrere Klemmvorrichtung/en, zwischen welche beispielsweise ein Öffnungsrand eines Auffangbehälters eingeklemmt werden kann, wie eine oder mehrere Schelle/n, eine oder mehrere Klammer/n und/oder ein oder mehr Permanentmagnetpaare. Unter einer "gasdichten Abdichtung" soll insbesondere eine Abdichtung verstanden werden, welche einen Gasaustausch zwischen einem Inneren eines Auffangbehälters und/oder des Zyklons und einer Umgebung der Akkusaugervorrichtung unterbindet. Insbesondere soll unter der "gasdichten Abdichtung" eine Abdichtung mit einer Leckrate von weniger als 10 mbar*l/s, vorzugsweise weniger als 1 mbar*I/s und bevorzugt weniger als 0,1 mbar*l/s verstanden werden.

Wenn das Auffangbehältermagazin in einer Aufstellrichtung oberhalb der Dichteinheit angeordnet ist, kann vorteilhaft eine besonders hohe Bedienerfreundlichkeit, insbesondere ein besonders hoher Bedienkomfort, erreicht werden. Vorteilhaft kann eine besonders einfache Abdichtung des Endlosschlauchs bei einem Nachführen des Endlosschlauchs, insbesondere bei einem Wechsel eines durch den Endlosschlauch gebildeten Auffangbehälters, erreicht werden. Insbesondere wird der Endlosschlauch bei einem Ausziehen aus dem Auffangbehältermagazin über eine Dichtstelle der Dichteinheit hinweg gezogen und hängt anschließend, ohne manuell festgehalten werden zu müssen, über die Dichtstelle, so dass Dichtelemente zum Herstellen der Abdichtung der Verbindung des Auffangbehälters mit der Staubabscheidereinheit auf besonders einfache Weise montiert werden können. Die Aufstellrichtung verläuft insbesondere in einem Normalbetrieb parallel zu einer Vertikalrichtung. Insbesondere ist das Auffangbehältermagazin entlang der Aufstellrichtung zwischen der Dichteinheit und dem Zyklon der Staubabscheidereinheit angeordnet. Insbesondere ist das Auffangbehältermagazin in einer Aufstellrichtung oberhalb des Dichtelements oder der Dichtelemente der Dichteinheit angeordnet.

Zudem wird vorgeschlagen, dass die Staubabscheidereinheit den Zyklon und einen in einer Aufstellrichtung unterhalb des Zyklons angeordneten Auffangtrichter aufweist, und dass das Auffangbehältermagazin rund um den Auffangtrichter angeordnet ist. Dadurch kann vorteilhaft eine besonders hohe Bedienerfreundlichkeit, insbesondere ein besonders hoher Bedienkomfort, erreicht werden. Vorteilhaft kann eine besonders einfache und/oder intuitive Nachführung des Endlosschlauchs ermöglicht werden, bei welcher der Endlosschlauch vorteilhaft schnell und einfach in eine vorgesehene Montageposition verbracht werden kann. Vorteilhaft kann eine besonders kompakte Bauweise der Akkusaugervorrichtung erreicht werden. Insbesondere ist der Auffangtrichter dazu vorgesehen, das Sauggut, insbesondere das grobe Sauggut, von dem Zyklon in den Auffangbehälter zu leiten. Insbesondere weist der Auffangtrichter eine in Aufstellrichtung obere Einlassöffnung auf, welche größer ist als eine in Aufstellrichtung untere Auslassöffnung des Auffangtrichters. Insbesondere weist die Einlassöffnung einen Durchmesser auf, welcher zumindest 30 %, vorzugsweise zumindest 50 % und bevorzugt zumindest 75 % größer ist als ein Durchmesser der Auslassöffnung. Insbesondere entspricht der Durchmesser der Einlassöffnung etwa einem Außendurchmesser des Auffangbehältermagazins. Insbesondere entspricht der Durchmesser der Auslassöffnung etwa einem Innendurchmesser des Auffangbehältermagazins. Insbesondere ist das Auffangbehältermagazin in der Aufstellrichtung etwa auf halber Höhe des Auffangtrichters angeordnet. Insbesondere ist der Auffangtrichter betriebsmäßig von dem Zyklon lösbar. Insbesondere ist der Auffangtrichter zerstörungsfrei von dem Zyklon lösbar. Insbesondere ist der Auffangtrichter mittels einer Schnellkoppelvorrichtung von dem Zyklon lösbar. Insbesondere ist denkbar, dass die Akkusaugervorrichtung ein Verschlusselement umfasst, welches dazu vorgesehen ist, die Auslassöffnung des Auffangtrichters gasdicht zu verschließen. Dadurch kann vorteilhaft bei einem Fehlen eines flexiblen Auffangbehälters der Auffangtrichter direkt als ein starrer Auffangbehälter dienen. Vorteilhaft kann dadurch eine besonders hohe Bedienerfreundlichkeit, insbesondere ein besonders hoher Bedienkomfort, erreicht werden. Vorteilhaft kann dadurch eine besonders hohe Einsatzbereitschaft erreicht werden, welche auch einen Saugbetrieb erlaubt, falls keine flexiblen Auffangbehälter zur Hand sein sollten. Der durch das Verschlusselement verschlossene Auffangtrichter kann nach Beendigen eines Saugbetriebs einfach von dem Zyklon demontiert werden, so dass das in dem durch das Verschlusselement verschlossenen Auffangtrichter gesammelte Sauggut zu einer Entsorgungsstelle transportiert und dort entleert werden kann.

Des Weiteren wird vorgeschlagen, dass die Staubabscheidereinheit einen Zyklon und einen in einer Aufstellrichtung unterhalb des Zyklons angeordneten Auffangtrichter aufweist, und dass die Dichteinheit an einem in der Aufstellrichtung gesehenen unteren Ende des Auffangtrichters angeordnet ist. Dadurch kann vorteilhaft eine besonders hohe Bedienerfreundlichkeit, insbesondere ein besonders hoher Bedienkomfort, erreicht werden. Insbesondere kann vorteilhaft ein einfaches Herstellen oder Auflösen der Abdichtung des Auffangbehälters mittels der Dichteinheit bei einer Montage und/oder Demontage des Auffangbehälters an der Montagevorrichtung erreicht werden, insbesondere da die Dichteinheit einfach erreichbar ist. Zudem kann vorteilhaft ein Innenvolumen eines montierten Auffangbehälters möglichst effektiv und/oder möglichst vollständig genutzt werden. Insbesondere ist die Dichteinheit in einem unteren Drittel, vorzugsweise in einem unteren Viertel, bevorzugt in einem unteren Sechstel und besonders bevorzugt in einem unteren Zehntel des Auffangtrichters, insbesondere einer Vertikalerstreckung des Auffangtrichters, angeordnet. Insbesondere ist die Dichteinheit, vorzugsweise vollständig, in einem Nahbereich der Auslassöffnung des Auffangtrichters angeordnet. Unter einem "Nahbereich" soll in diesem Zusammenhang insbesondere ein Bereich verstanden werden, welcher aus Punkten gebildet ist, die maximal 15 cm, vorzugsweise maximal 10 cm, bevorzugt maximal 5 cm und besonders bevorzugt maximal 3 cm von der Auslassöffnung entfernt sind.

Weiterhin ist vorgesehen, dass die Akkusaugervorrichtung eine Einsaugschutzeinheit aufweist, welche dazu vorgesehen ist, in einem Saugbetrieb mit einem montierten flexiblen Auffangbehälter ein Einsaugen des Auffangbehälters in die Staubabscheidereinheit zu verhindern. Dadurch kann vorteilhaft ein effektiver Betrieb der Staubabscheidereinheit, insbesondere des Zyklons der Staubabscheidereinheit, gewährleistet werden. Außerdem kann vorteilhaft sichergestellt werden, dass kein bereits eingesaugtes Sauggut die Akkusaugervorrichtung oder den Auffangbehälter wieder verlässt. Vorteilhaft kann verhindert werden, dass der Auffangbehälter bei einem Saugbetrieb durch den dabei erzeugten Unterdruck in den Auffangtrichter oder in den Zyklon gesaugt wird und dadurch die Saugleistung beeinträchtigt. Insbesondere bildet die Einsaugschutzeinheit eine physische Barriere aus, welche ein Einsaugen des Auffangbehälters in den Auffangtrichter und/oder den Zyklon unterbindet. Insbesondere ist die Einsaugschutzeinheit starr mit dem Auffangtrichter verbunden und kann somit selbst ebenfalls nicht eingesaugt werden. Alternativ kann die Einsaugschutzeinheit auch flexibel ausgebildet sein und eine Masse aufweisen, welche so hoch ist, dass die Einsaugschutzeinheit selbst nicht in den Auffangtrichter eingesaugt ist. Insbesondere ist die Einsaugschutzeinheit als eine passive Einheit ausgebildet, welche vorzugsweise nicht elektronisch oder mechanisch ansteuerbar ist. Insbesondere umfasst die Einsaugschutzeinheit zumindest ein Einsaugschutzelement. Das Einsaugschutzelement kann insbesondere als eine Kette, als ein an einer Kette aufgehängtes Gewicht, als eine Stange, als eine Verrippung an der Auslassöffnung des Auffangtrichters oder dergleichen ausgebildet sein. Insbesondere ist die Einsaugschutzeinheit, vorzugsweise das Einsaugschutzelement, zerstörungsfrei von dem Auffangtrichter lösbar und/oder an den Auffangtrichter lösbar befestigbar. Dadurch kann beispielsweise bei einem Nichtvorhandensein eines Auffangbehälters die Einsaugschutzeinheit von dem Auffangtrichter demontiert und das Verschlusselement an dem Auffangtrichter montiert werden, so dass der Auffangtrichter auf einfache Weise zu dem starren Auffangbehälter umfunktioniert werden kann.

Es ist erfindungsgemäß vorgesehen, dass die Staubabscheidereinheit einen Zyklon und einen in einer Aufstellrichtung unterhalb des Zyklons angeordneten Auffangtrichter aufweist, und dass die Einsaugschutzeinheit, insbesondere das Einsaugschutzelement, in dem Saugbetrieb mit dem montierten flexiblen Auffangbehälter an einem in der Aufstellrichtung gesehenen unteren Ende des Auffangtrichters angeordnet ist. Dadurch kann vorteilhaft ein effektiver Betrieb der Staubabscheidereinheit, insbesondere des Zyklons der Staubabscheidereinheit, gewährleistet werden. Insbesondere ist die Einsaugschutzeinheit, vorzugsweise das Einsaugschutzelement, derart an dem Auffangtrichter angeordnet, dass möglichst wenig von einem Öffnungsquerschnitt der Auslassöffnung des Auffangtrichters durch die Einsaugschutzeinheit, insbesondere das Einsaugschutzelement, verdeckt ist. Insbesondere ist in der Aufstellrichtung gesehen weniger als 25 %, vorzugsweise weniger als 15 %, bevorzugt weniger als 10 % und besonders bevorzugt weniger als 5 % einer gesamten Querschnittsfläche des Öffnungsquerschnitts der Auslassöffnung des Auffangtrichters von der Einsaugschutzeinheit, insbesondere dem Einsaugschutzelement, bedeckt.

Ferner wird ein Akkusauger mit der Akkusaugervorrichtung vorgeschlagen, welcher dadurch vorteilhaft einen hohen Bedienkomfort aufweist.

Außerdem wird ein Saugersystem mit dem Akkusauger und mit einem Auffangbehälter, insbesondere mit einem Endlosschlauch und/oder mit einer Endlosschlauchpatrone, vorgeschlagen, wodurch vorteilhaft ein besonders hoher Bedienkomfort erreicht werden kann.

Die erfindungsgemäße Akkusaugervorrichtung, der erfindungsgemäße Akkusauger und/oder das erfindungsgemäße Saugersystem soll hierbei nicht auf die oben beschriebene Anwendung und Ausführungsform beschränkt sein. Insbesondere kann die erfindungsgemäße Akkusaugervorrichtung, der erfindungsgemäße Ackusauger und/oder das erfindungsgemäße Saugersystem zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines erfindungsgemäßen Saugersystems mit einem erfindungsgemäßen Akkusauger mit einer erfindungsgemäßen Akkusaugervorrichtung und mit einer Endlosschlauchpatrone mit einem Endlosschlauch,
- Fig. 2a: eine schematische Schnittansicht eines Teils eines erfindungsgemäßen Saugersystems mit dem Akkusauger und mit einem als Endlosschlauch ausgebildeten flexiblen Auffangbehälter,
- Fig. 2b: das Saugersystem aus Fig. 2a mit dem Endlosschlauch in einem Saugbetrieb,
- Fig. 3: eine schematische Schnittansicht des Saugersystems mit einem als handelsübliche Plastiktüte ausgebildeten flexiblen Auffangbehälter,
- Fig. 4: eine schematische Schnittansicht des Akkusaugers mit einem Verschlusselement,
- Fig. 5: eine schematische perspektivische Darstellung eines Auffangtrichters einer Staubabscheidereinheit der Akkusaugervorrichtung mit einer Einsaugschutzeinheit und
- Fig. 6: ein Ablaufdiagramm eines Verfahrens mit der Akkusaugervorrichtung.

### Beschreibung des Ausführungsbeispiels

Fig. 1 zeigt ein Saugersystem 40. Das Saugersystem 40 weist einen Auffangbehälter 14 auf (siehe auch Fig. 2a und 2b). Der Auffangbehälter 14 ist als ein flexibler Auffangbehälter 14 ausgebildet. Der Auffangbehälter 14 ist in der Fig. 1 als ein Endlosschlauch 20 ausgebildet. Der Endlosschlauch 20 ist in einer Endlosschlauchpatrone 22 angeordnet. Der Endlosschlauch 20 besteht aus einer transparenten Plastikfolie. Der Endlosschlauch 20 ist als ein Plastikfolienschlauch mit einer Länge von mehr als 5 m, vorzugsweise mehr als 10 m und bevorzugt mehr als 15 m ausgebildet.

Das Saugersystem 40 weist einen Akkusauger 36 auf. Der Akkusauger 36 weist einen Absaugschlauch 42 auf. Der Absaugschlauch 42 ist zu einer gezielten Ausrichtung eines durch den Akkusauger 36 erzeugbaren saugenden Gasstroms vorgesehen. Der Akkusauger 36 weist eine Absaugschlauchhalterung 64 auf. Der Absaugschlauch 42 ist zu einer Lagerung um die Absaugschlauchhalterung 64 wickelbar. Der Akkusauger 36 weist eine Saugkopfhalterung 44 auf. Die Saugkopfhalterung 44 ist dazu vorgesehen, verschiedene mit dem Absaugschlauch 42 koppelbare Saugköpfe 46 an einem Gehäuse 48 des Akkusaugers 36 zu haltern.

Der Akkusauger 36 weist ein Bedienpanel 58 auf. Das Bedienpanel 58 umfasst eine Mehrzahl an Betätigungs- und/oder Einstellelementen, welche dazu vorgesehen sind, einen Betrieb des Akkusaugers 36 zu aktivieren, zu deaktivieren und/oder zu regeln. Der Akkusauger 36 weist Stellfüße 60 auf. Die Stellfüße 60 sind dazu vorgesehen, den Akkusauger 36 in einer Aufstellrichtung 26 auf einen Untergrund aufzustellen. Die Stellfüße 60 sind vorzugsweise abnehmbar und/oder weisen eine variabel einstellbare Länge auf. Der Akkusauger 36 weist einen Tragegriff 62 auf.

Der Akkusauger 36 weist eine Akkusaugervorrichtung 38 auf. Die Akkusaugervorrichtung 38 weist ein Gebläse (nicht gezeigt) auf. Das Gebläse erzeugt in einem Saugbetrieb einen Unterdruck. Das Gebläse erzeugt in dem Saugbetrieb den saugenden Gasstrom. Die Akkusaugervorrichtung 38 weist eine Staubabscheidereinheit 10 auf. Die Staubabscheidereinheit 10 ist dazu vorgesehen, grobes Sauggut von einem durch das Gebläse eingesaugten Gasstrom abzutrennen. Die Staubabscheidereinheit 10 weist einen Zyklon 28 auf (siehe auch Fig. 2a bis 4). Der Zyklon 28 wirkt in dem Saugbetrieb als Fliehkraftabscheider, in dem das grobe Sauggut nach außen in Richtung einer Innenwand des Gehäuses 48 wandert. Nach einem Ausschalten des Gebläses sinkt das in der Staubabscheidereinheit 10 abgetrennte grobe Sauggut durch eine Einwirkung der Schwerkraft nach unten. Die Staubabscheidereinheit 10 weist einen Auffangtrichter 30 auf. Der Auffangtrichter 30 ist dazu vorgesehen, das absinkende grobe Sauggut von dem Zyklon 28 in den Auffangbehälter 14 zu überführen. Der Auffangtrichter 30 ist in der Aufstellrichtung 26 unterhalb des Zyklons 28 angeordnet. Der Auffangtrichter 30 ist betriebsmäßig lösbar mit dem Gehäuse 48 verbunden. Der Auffangtrichter 30 ist lösbar an einer Unterseite des Gehäuses 48 befestigt.

Die Akkusaugervorrichtung 38 weist eine Montagevorrichtung 12 zur Halterung des Auffangbehälters 14 auf. Der Auffangbehälter 14 ist dazu vorgesehen, das in der Staubabscheidereinheit 10 abgetrennte und nach unten absinkende grobe Sauggut aufzufangen. Die Montagevorrichtung 12 ist zu einer Montage des Auffangbehälters 14 an der Staubabscheidereinheit 10 vorgesehen. Die Montagevorrichtung 12 ist zu einer Halterung einer Vielzahl von unterschiedlichen flexiblen Auffangbehältern 14, 16 (siehe auch Fig. 3) ausgebildet. Die Montagevorrichtung 12 ist zu einer Halterung einer Vielzahl unterschiedlicher handelsüblicher Plastikbeutel, wie beispielsweise Einkaufstüten, Müllbeutel, etc. vorgesehen. Die Montagevorrichtung 12 weist zumindest ein Montageelement (nicht gezeigt) auf, welches zu einer verliersicheren Befestigung des Auffangbehälters 14 an der Staubabscheidereinheit 10 vorgesehen ist.

Fig. 2a zeigt eine Schnittansicht durch die Akkusaugervorrichtung 38, an dessen Montagevorrichtung 12 der Endlosschlauch 20 befestigt ist. Die Akkusaugervorrichtung 38 befindet sich in der Darstellung von Fig. 2a in einem ausgeschalteten Betriebszustand. Die Montagevorrichtung 12 weist eine Dichteinheit 24 auf. Die Dichteinheit 24 ist zu einer gasdichten Abdichtung der Verbindung des Auffangbehälters 14 mit der Staubabscheidereinheit 10 vorgesehen. Der Auffangbehälter 14 ist mittels der Dichteinheit 24 derart an der Akkusaugervorrichtung 38 befestigt, dass ein Gasaustausch zwischen einem Innenvolumen 70 des Auffangbehälters 14 und einer die Akkusaugervorrichtung 38 umgebenden Atmosphäre zumindest in dem Saugbetrieb unterbunden ist. Der Auffangbehälter 14 ist mittels der Dichteinheit 24 derart an der Akkusaugervorrichtung 38 befestigt, dass ein Gasaustausch zwischen einem Innenvolumen 72 des Zyklons 28 und einer die Akkusaugervorrichtung 38 umgebenden Atmosphäre zumindest in dem Saugbetrieb unterbunden ist. Das Innenvolumen 72 des Zyklons 28 und zumindest ein Teil das Innenvolumens 70 des Auffangbehälters 14 sind miteinander verbunden, solange der Auffangbehälter 14 an der Montagevorrichtung 12 montiert und mit der Dichteinheit 24 abgedichtet ist. Die Dichteinheit 24 weist ein Dichtelement 68 auf. Das Dichtelement 68 ist im in der Fig. 2a dargestellten Fall als ein O-Ring ausgebildet.

Die Montagevorrichtung 12 weist ein Auffangbehältermagazin 18 auf. Das Auffangbehältermagazin 18 ist dazu vorgesehen, einen oder mehrere als Endlosschlauch 20 ausgebildete Auffangbehälter 14 aufzunehmen. Das Auffangbehältermagazin 18 ist dazu vorgesehen, die Endlosschlauchpatrone 22 mit einem oder mehreren Endlosschläuchen 20 aufzunehmen. Das Auffangbehältermagazin 18 weist ein Montageelement (nicht gezeigt) auf, welches zu einer form- und/oder kraftschlüssigen lösbaren Montage der Endlosschlauchpatrone 22 vorgesehen ist. Das Montageelement des Auffangbehältermagazins 18 kann beispielsweise als eine Rastverbindung ausgebildet sein. Der Endlosschlauch 20 ist an einem in Aufstellrichtung 26 der Montagevorrichtung 12 abgewandten Ende mittels eines Knotens 66 zusammengeknotet. Alternativ oder zusätzlich könnte der Endlosschlauch 20 an dem der Montagevorrichtung 12 abgewandten Ende auch zugebunden sein, beispielsweise mit einer Schnur. Das Auffangbehältermagazin 18 ist in der Aufstellrichtung 26 oberhalb der Dichteinheit 24 angeordnet. Das Auffangbehältermagazin 18 ist in der Aufstellrichtung 26 zwischen einem unteren Ende 32 des Auffangtrichters 30 und einem oberen Ende 74 des Auffangtrichters 30 angeordnet. Das Auffangbehältermagazin 18 ist in der Aufstellrichtung 26 unterhalb des Zyklons 28 angeordnet. Das Auffangbehältermagazin 18 ist rund um den Auffangtrichter 30 angeordnet. Der Auffangtrichter 30 weist eine Einlassöffnung 54 auf. Die Einlassöffnung 54 ist an dem oberen Ende 74 des Auffangtrichters 30 angeordnet. Die Einlassöffnung 54 ist dazu vorgesehen, das absinkende grobe Sauggut aus dem Zyklon 28 in den Auffangtrichter 30 zu überführen. Die Einlassöffnung 54 weist einen Öffnungsdurchmesser auf, welcher etwa einem Durchmesser des Gehäuses 48 an einem dem Auffangtrichter 30 zugewandten unteren Ende des Gehäuses 48 entspricht. Der Öffnungsdurchmesser der Einlassöffnung 54 entspricht etwa einem Außendurchmesser des Auffangbehältermagazins 18. Der Auffangtrichter 30 weist eine Auslassöffnung 52 auf. Die Auslassöffnung 52 ist an dem unteren Ende 32 des Auffangtrichters 30 angeordnet. Die Auslassöffnung 52 ist dazu vorgesehen, das in dem Auffangtrichter 30 gesammelte absinkende grobe Sauggut aus dem Auffangtrichter 30 in den flexiblen Auffangbehälter 14 zu überführen. Die Auslassöffnung 52 weist einen Öffnungsdurchmesser auf, welcher etwa einem Innendurchmesser des Auffangbehältermagazins 18 entspricht. Die Dichteinheit 24 ist an dem in der Aufstellrichtung 26 gesehenen unteren Ende 32 des Auffangtrichters 30 angeordnet.

Die Akkusaugervorrichtung 38 weist eine Einsaugschutzeinheit 34 auf (siehe insbesondere auch Fig. 5). Die Einsaugschutzeinheit 34 ist dazu vorgesehen, in dem Saugbetrieb mit einem montierten flexiblen Auffangbehälter 14 ein Einsaugen des Auffangbehälters 14 in die Staubabscheidereinheit 10 zu verhindern. Die Einsaugschutzeinheit 34 ist an dem in der Aufstellrichtung 26 gesehenen unteren Ende 32 des Auffangtrichters 30 angeordnet. Die Einsaugschutzeinheit 34 ist lösbar an dem unteren Ende 32 des Auffangtrichters 30 befestigt. In dem in Fig. 2a dargestellten Fall ist die Einsaugschutzeinheit 34 auf das untere Ende 32 des Auffangtrichters 30 aufgesteckt. In dem in Fig. 2a dargestellten Fall ist die Einsaugschutzeinheit 34 teilweise einstückig mit der Dichteinheit 24 ausgebildet. Darunter, dass zwei Einheiten "teilweise einstückig" ausgebildet sind, soll insbesondere verstanden werden, dass die Einheiten zumindest ein, insbesondere zumindest zwei, vorteilhaft zumindest drei gemeinsame Elemente aufweisen, die Bestandteil, insbesondere funktionell wichtiger Bestandteil, beider Einheiten sind. Alternativ kann die Dichteinheit 24 selbstverständlich auch getrennt von der Einsaugschutzeinheit 34, beispielsweise teilweise einstückig mit dem Auffangtrichter 30 ausgebildet sein. Die Einsaugschutzeinheit 34 weist ein Einsaugschutzelement 56 auf. Das Einsaugschutzelement 56 erstreckt sich im montierten Zustand und/oder im Saugbetrieb in das Innenvolumen 70 des Auffangbehälters 14. Das Einsaugschutzelement 56 erstreckt sich in eine von dem Auffangtrichter 30, insbesondere von dem unteren Ende 32 des Auffangtrichters 30, wegweisende Richtung. Das Einsaugschutzelement 56 ist als eine starre, insbesondere biegesteife, Stange ausgebildet. Das Einsaugschutzelement 56 umfasst eine die Auslassöffnung 52 kreuzende Verrippung 76 (siehe Fig. 5). Alternativ kann das Einsaugschutzelement 56 auch eine andere starre Form aufweisen oder als ein beweglich aufgehängtes Gewicht ausgebildet sein.

Fig. 2b zeigt die Akkusaugervorrichtung 38 in dem Saugbetrieb. Durch den durch das Gebläse erzeugten Unterdruck zieht sich der gasdicht an dem Auffangtrichter 30 montierte Auffangbehälter 14 zusammen. Eingesaugtes Sauggut zirkuliert in dem Saugbetrieb im Zyklon 28 (angedeutet durch einen Pfeil 78 in der Fig. 2b). Dadurch wandert das grobe Sauggut in dem Zyklon 28 nach außen. Nach einem Abschalten des Saugbetriebs stellt sich erneut die Situation aus Fig. 2a ein und das abgetrennte grobe Sauggut sinkt nach unten und wird durch den Auffangtrichter 30 in den Auffangbehälter 14 geleitet.

Fig. 3 zeigt die Akkusaugervorrichtung 38 mit einem weiteren flexiblen Auffangbehälter 16. Der weitere Auffangbehälter 16 ist verschieden von dem Auffangbehälter 14. Der weitere Auffangbehälter 16 ist verschieden von einem Endlosschlauch 20. Der weitere Auffangbehälter 16 ist als eine handelsübliche Plastiktüte 80 ausgebildet. In dem in Fig. 3 dargestellten Fall ist der weitere Auffangbehälter 16 als eine Plastikeinkaufstüte ausgebildet. Der weitere Auffangbehälter 16 ist mittels der Montagevorrichtung 12 an der Staubabscheidereinheit 10, insbesondere an dem Auffangtrichter 30, befestigt. Zur Befestigung des weiteren Auffangbehälters 16 werden vorzugsweise dieselben Montagelemente verwendet wie zur Montage des Auffangbehälters 14. Vorzugsweise sind alle Arten von Auffangbehältern 14, 16 mittels identischer Montageelemente an der Staubabscheidereinheit 10 lösbar befestigbar. Alternativ ist jedoch auch denkbar, dass die Montagevorrichtung 12 unterschiedliche Montageelemente für unterschiedliche Arten von Auffangbehältern 14, 16 aufweist. Der weitere Auffangbehälter 16 ist mittels der Dichteinheit 24 gasdicht mit der Staubabscheidereinheit 10, insbesondere mit dem Auffangtrichter 30, verbunden. Der weitere Auffangbehälter 16 sollte zur Gewährleistung einer hohen Betriebseffizienz keine oder nur kleine Löcher aufweisen, damit beim Saugbetrieb ein Unterdruck im Zyklon 28 erreicht werden kann.

Fig. 4 zeigt die Akkusaugervorrichtung 38 in einem Saugbetrieb, ohne dass ein flexibler Auffangbehälter 14, 16 an der Staubabscheidereinheit 10, insbesondere dem Auffangtrichter 30, montiert ist. Die Akkusaugervorrichtung 38 umfasst ein Verschlusselement 50. Das Verschlusselement 50 ist dazu vorgesehen, die Auslassöffnung 52 des Auffangtrichters 30 gasdicht zu verschließen. Durch das Verschließen der Auslassöffnung 52 mittels des Verschlusselements 50 bildet der Auffangtrichter 30 an sich einen (abnehmbaren) starren Auffangbehälter 82 aus. Die in Fig. 4 dargestellte Situation stellt einen Notfallsaugbetrieb dar, welcher angewandt werden kann, wenn kein flexibler Auffangbehälter 14, 16 vorhanden ist. Zu einer Ermöglichung einer Montage des Verschlusselements 50 muss zuvor die Einsaugschutzeinheit 34 demontiert werden. In dem Notfallsaugbetrieb ist die Einsaugschutzeinheit 34 unnötig und nicht vorhanden.

Fig. 6 zeigt ein Ablaufdiagramm eines Verfahrens mit der Akkusaugervorrichtung 38. In zumindest einem Verfahrensschritt 84 wird eine volle Endlosschlauchpatrone 22 in das Auffangbehältermagazin 18 eingesteckt. In zumindest einem weiteren Verfahrensschritt 86 wird ein Stück Endlosschlauch 20 aus der Endlosschlauchpatrone 22 in dem Auffangbehältermagazin 18 nach unten ausgezogen. In dem Verfahrensschritt 86 wird der Endlosschlauch 20 über das untere Ende 32 des Auffangtrichters 30 und über die Einsaugschutzeinheit 34 hinweg ausgezogen. In zumindest einem weiteren Verfahrensschritt 88 wird das offene Ende des Endlosschlauchs 20 durch ein Zuknoten und/oder durch ein Zubinden gasdicht verschlossen. In zumindest einem weiteren Verfahrensschritt 90 wird der Endlosschlauch 20 mittels der Montagevorrichtung 12 an dem unteren Ende 32 des Auffangtrichters 30 befestigt. In zumindest einem weiteren Verfahrensschritt 92 wird der Endlosschlauch 20 in Umfangsrichtung des Auffangtrichters 30 mittels der Dichteinheit 24 gasdicht an den Auffangtrichter 30 angelegt. In dem Verfahrensschritt 92 wird die Verbindung des zugeknoteten und/oder zugebundenen Teils des Endlosschlauchs 20 zu dem Auffangtrichter 30 gasdicht relativ zur umgebenden Atmosphäre abgedichtet. Alternativ kann in einem Verfahrensschritt 96 anstatt des Endlosschlauchs 20 ein weiterer von dem Endlosschlauch 20 verschiedener Auffangbehälter 16, beispielsweise eine handelsübliche Plastiktüte 80, mittels der Montagevorrichtung 12 an dem Auffangtrichter 30 befestigt werden und in einen weiteren Verfahrensschritt 98 mittels der Dichteinheit 24 abgedichtet werden. In zumindest einem weiteren Verfahrensschritt 94 wird unabhängig von der zuvor gewählten Alternative der Saugbetrieb aktiviert. In dem Saugbetrieb wird ein Unterdruck erzeugt, welcher die Luft aus dem Innenvolumen 70 des Auffangbehälters 14, 16 heraussaugt, wodurch sich der Auffangbehälter 14, 16 zusammenzieht. In dem Saugbetrieb wird durch den Zyklon 28 das grobe Sauggut von dem Gasstrom abgetrennt. In zumindest einem weiteren Verfahrensschritt 100 wird der Saugbetrieb gestoppt, der Auffangbehälter 14, 16 entfaltet sich und das abgetrennte Sauggut sinkt nach unten in den Auffangbehälter 14, 16. In zumindest einem Verfahrensschritt 102 wird der als Endlosschlauch 20 ausgebildete Auffangbehälter 14 abgeschnitten und neu verknotet oder oberhalb des in dem Auffangbehälter 14 gesammelten Saugguts verdrillt oder zugebunden. Dies kann sooft wiederholt werden, bis der gesamte Endlosschlauch 20 der Endlosschlauchpatrone 22 verbraucht ist. In einem anschließenden Verfahrensschritt 106 wird die leere Endlosschlauchpatrone 22 durch eine volle Endlosschlauchpatrone 22 ersetzt und erneut zu dem vorgenannten Verfahrensschritt 86 übergegangen. Alternativ wird in einem Verfahrensschritt 104 der als handelsübliche Plastiktüte 80 ausgebildete Auffangbehälter 16 von der Staubabscheidereinheit 10 entfernt und entsorgt. Wenn nach dem Entsorgen des Auffangbehälters 16 oder nach dem Versiegen des als Endlosschlauch 20 ausgebildeten Auffangbehälters 14 kein neuer Auffangbehälter 14, 16 verfügbar ist, kann in einem Verfahrensschritt 110 das Verschlusselement 50 an der Auslassöffnung 52 des Auffangtrichters 30 montiert werden. Zuvor muss dazu in einem Verfahrensschritt 108 die Einsaugschutzeinheit 34 demontiert werden. Dadurch wird der starre Auffangbehälter 82 gebildet. In zumindest einem weiteren Verfahrensschritt 112 wird der starre Auffangbehälter 82 demontiert, entleert und wieder anmontiert.

## Patentansprüche

1. Akkusaugervorrichtung (38) mit einer Staubabscheidereinheit (10) und mit einer Montagevorrichtung (12) zur Halterung zumindest eines Auffangbehälters (14, 16) für in der Staubabscheidereinheit (10) abgetrenntes, insbesondere grobes, Sauggut an der Staubabscheidereinheit (10), **wobei** die Montagevorrichtung (12) zu einer Halterung einer Vielzahl von unterschiedlichen flexiblen Auffangbehältern (14, 16) ausgebildet ist, wobei eine Einsaugschutzeinheit (34) dazu vorgesehen ist, in einem Saugbetrieb mit einem montierten flexiblen Auffangbehälter (14, 16) ein Einsaugen des Auffangbehälters (14, 16) in die Staubabscheidereinheit (10) zu verhindern, **dadurch gekennzeichnet, dass** die Staubabscheidereinheit (10) einen Zyklon (28) und einen in einer Aufstellrichtung (26) unterhalb des Zyklons (28) angeordneten Auffangtrichter (30) aufweist, und dass die Einsaugschutzeinheit (34) in dem Saugbetrieb mit dem montierten flexiblen Auffangbehälter (14, 16) an einem in der Aufstellrichtung (26) gesehenen unteren Ende (32) des Auffangtrichters (30) angeordnet ist.

2. Akkusaugervorrichtung (38) nach Anspruch 1, **dadurch gekennzeichnet, dass** die Montagevorrichtung (12) ein Auffangbehältermagazin (18) für einen oder mehrere als Endlosschlauch (20) ausgebildete Auffangbehälter (14) oder für eine Endlosschlauchpatrone (22) aufweist.

3. Akkusaugervorrichtung (38) nach Anspruch 1 oder 2, **dadurch gekennzeichnet, dass** die Montagevorrichtung (12) eine Dichteinheit (24) zu einer Abdichtung, insbesondere zu einer gasdichten Abdichtung, einer Verbindung des Auffangbehälters (14, 16) mit der Staubabscheidereinheit (10) aufweist.

4. Akkusaugervorrichtung (38) nach den Ansprüchen 2 und 3, **dadurch gekennzeichnet, dass** das Auffangbehältermagazin (18) in einer Aufstellrichtung (26) oberhalb der Dichteinheit (24) angeordnet ist.

5. Akkusaugervorrichtung (38) zumindest nach Anspruch 2, **dadurch gekennzeichnet, dass** die Staubabscheidereinheit (10) einen Zyklon (28) und einen in einer Aufstellrichtung (26) unterhalb des Zyklons (28) angeordneten Auffangtrichter (30) aufweist, und dass das Auffangbehältermagazin (18) rund um den Auffangtrichter (30) angeordnet ist.

6. Akkusaugervorrichtung (38) zumindest nach Anspruch 3, **dadurch gekennzeichnet, dass** die Staubabscheidereinheit (10) einen Zyklon (28) und einen in einer Aufstellrichtung (26) unterhalb des Zyklons (28) angeordneten Auffangtrichter (30) aufweist, und dass die Dichteinheit (24) an einem in der Aufstellrichtung (26) gesehenen unteren Ende (32) des Auffangtrichters (30) angeordnet ist.

7. Akkusauger (36) mit einer Akkusaugervorrichtung (38) nach einem der Ansprüche 1 bis 6.

8. Saugersystem (40) mit einem Akkusauger (36) nach Anspruch 7 und mit einem Auffangbehälter (14, 16), insbesondere mit einem Endlosschlauch (20) und/oder mit einer Endlosschlauchpatrone (22).

## Claims

1. Battery-operated vacuum-cleaner device (38) having a dust-separator unit (10) and having a fitting device (12) for holding on the dust-separator unit (10) at least one collecting container (14, 16) for in particular coarse extracted material separated in the dust-separator unit (10), wherein the fitting device (12) is configured for holding a multiplicity of different flexible collecting containers (14, 16), wherein an intake protection unit (34) is intended to prevent, during a suction operation with a fitted flexible collecting container (14, 16), the collecting container (14, 16) from being sucked into the dust-separator unit (10), **characterized in that** the dust-separator unit (10) has a cyclone (28) and has a collecting funnel (30) which is arranged below the cyclone (28) in an upright direction (26), and **in that** the intake protection unit (34), during the suction operation with the fitted flexible collecting container (14, 16), is arranged at a lower end (32) of the collecting funnel (30) as seen in the upright direction (26).

2. Battery-operated vacuum-cleaner device (38) according to Claim 1, **characterized in that** the fitting device (12) has a collecting-container magazine (18) for one or more collecting containers (14) that are in the form of an endless hose (20) or for an endless-hose cartridge (22).

3. Battery-operated vacuum-cleaner device (38) according to Claim 1 or 2, **characterized in that** the fitting device (12) has a sealing unit (24) for sealing, in particular for gas-tight sealing, of a connection of the collecting container (14, 16) to the dust-separator unit (10).

4. Battery-operated vacuum-cleaner device (38) according to Claims 2 and 3, **characterized in that** the collecting-container magazine (18) is arranged above the sealing unit (24) in an upright direction (26).

5. Battery-operated vacuum-cleaner device (38) at least according to Claim 2, **characterized in that** the dust-separator unit (10) has a cyclone (28) and has a collecting funnel (30) which is arranged below the cyclone (28) in an upright direction (26), and **in that** the collecting-container magazine (18) is arranged around the collecting funnel (30).

6. Battery-operated vacuum-cleaner device (38) at least according to Claim 3, **characterized in that** the dust-separator unit (10) has a cyclone (28) and has a collecting funnel (30) which is arranged below the cyclone (28) in an upright direction (26), and **in that** the sealing unit (24) is arranged at a lower end (32) of the collecting funnel (30) as seen in the upright direction (26).

7. Battery-operated vacuum cleaner (36) having a battery-operated vacuum-cleaner device (38) according to one of Claims 1 to 6.

8. Vacuum-cleaner system (40) having a battery-operated vacuum cleaner (36) according to Claim 7 and having a collecting container (14, 16), in particular having an endless hose (20) and/or having an endless-hose cartridge (22).

## Revendications

1. Dispositif d'aspiration (38) à batterie, comprenant une unité (10) de séparation de poussière et un dispositif de montage (12) pour fixer sur l'unité (10) de séparation de poussière au moins un récipient collecteur (14, 16) pour les matières aspirées, en particulier grossières, séparées dans l'unité (10) de séparation de poussière, le dispositif de montage (12) étant conçu pour maintenir une pluralité de différents récipients collecteurs flexibles (14, 16), une unité (34) de protection contre l'aspiration étant prévue pour empêcher, en mode d'aspiration avec un récipient collecteur flexible (14, 16) monté, une aspiration du récipient collecteur (14, 16) dans l'unité (10) de séparation de poussière, **caractérisé en ce que** l'unité (10) de séparation de poussière comprend un cyclone (28) et un entonnoir de collecte (30) agencé en dessous du cyclone (28) dans la direction de la mise en place (26), et **en ce que** l'unité (34) de protection contre l'aspiration est agencée, en mode aspiration, avec le récipient collecteur flexible monté (14, 16) à une extrémité inférieure (32) de l'entonnoir de collecte (30) vu dans la direction de la mise en place (26).

2. Dispositif d'aspiration (38) à batterie selon la revendication 1, **caractérisé en ce que** le dispositif de montage (12) présente un magasin (18) de récipients collecteurs pour un ou plusieurs récipients collecteurs (14) conçus sous la forme d'un tuyau sans fin (20) ou pour une cartouche (22) de tuyau sans fin.

3. Dispositif d'aspiration (38) à batterie selon la revendication 1 ou la revendication 2, **caractérisé en ce que** le dispositif de montage (12) comprend une unité d'étanchéité (24) pour assurer l'étanchéité, en particulier l'étanchéité aux gaz, d'une liaison entre le récipient collecteur (14, 16) et l'unité (10) de séparation de poussière.

4. Dispositif d'aspiration (38) à batterie selon les revendications 2 et 3, **caractérisé en ce que** le magasin (18) de récipients collecteurs est agencé au-dessus de l'unité d'étanchéité (24) dans la direction de la mise en place (26).

5. Dispositif d'aspiration (38) à batterie au moins selon au moins la revendication 2, **caractérisé en ce que** l'unité (10) de séparation de poussière comprend un cyclone (28) et un entonnoir de collecte (30) agencé en-dessous du cyclone (28) dans la direction de la mise en place (26), et **en ce que** le magasin (18) de récipients collecteurs est agencé tout autour de l'entonnoir de collecte (30).

6. Dispositif d'aspiration (38) à batterie selon au moins la revendication 3, **caractérisé en ce que** l'unité (10) de séparation de poussière comprend un cyclone (28) et une trémie de collecte (30) agencée en-dessous du cyclone (28) dans la direction de la mise en place (26), et **en ce que** l'unité d'étanchéité (24) est agencée à une extrémité inférieure (32) de l'entonnoir de collecte (30) vu dans la direction de la mise en place (26).

7. Aspirateur à batterie (36) comprenant un dispositif d'aspiration (38) à batterie selon l'une des revendications 1 à 6.

8. Système d'aspiration (40) comprenant un aspirateur à batterie (36) selon la revendication 7 et comprenant un récipient collecteur (14, 16), en particulier avec un tuyau sans fin (20) et/ou avec une cartouche (22) de tuyau sans fin.
